# EUROPÄISCHE PATENTSCHRIFT

(11) **EP 0 269 917 B1**
(45) Veröffentlichungstag und Bekanntmachung des Hinweises auf die Patenterteilung: **04.09.1991**
(21) Anmeldenummer: 87116548.6
(22) Anmeldetag: 10.11.1987
(51) Int. Cl.: A47L 15/48

(54) **Verfahren zum Betrieb einer Haushalt-Geschirrspülmaschine**
Method of operating a dish washing machine
Procédé de fonctionnement d'une machine à laver la vaisselle

(30) Priorität: 02.12.1986 DE 3641111
(43) Veröffentlichungstag der Anmeldung: 08.06.1988
(73) Patentinhaber: Bosch-Siemens Hausgeräte GmbH, 81669 München (DE)
(72) Erfinder: Eiermann, Rüdiger, Dipl.-Ing., D-8881 Syrgensten-Staufen (DE)

(56) Entgegenhaltungen:
- CH-A- 364 090
- DE-A- 2 260 575
- DE-A- 2 606 443
- DE-A- 3 245 145
- US-A- 4 326 552

## Beschreibung

Die Erfindung betrifft ein Verfahren zum Betrieb einer Haushalt-Geschirrspülmaschine, die mit aus den Teilprogrammen Reinigen, Zwischenspülen, Klarspülen und Trocknen wählbaren Programmen betätigbar ist, wobei in den Teilprogrammen Reinigen, Zwischenspülen und Klarspülen die im Sumpf des Spülbehälters vorhandenen Flüssigkeitsmengen mittels einer Umwälzpumpe Spritzeinrichtungen zugeführt und unter Beaufschlagung des Geschirrs umgewälzt werden, wobei in den Teilprogrammen Reinigen und Klarspülen die Flüssigkeitsmengen aufgeheizt und mit Zusatzmitteln versetzt werden. Die üblichen, auf dem Markt befindlichen Haushalt-Geschirrspülmaschinen können nach diesem Verfahren betrieben werden.

Zum umweltfreundlichen Betrieb dieser Maschinen sind Vorschläge bekannt, die darauf abzielen, daß die Spülprogramme wasser- und energiesparender ablaufen.

Zur Verminderung der Heizenergie für das Erwärmen der Spülflotten ist ein Verfahren zum Spülen von Geschirr bekannt (DE-OS 32 45 145), bei dem nach einem letzten, mit aufgeheiztem Wasser durchgeführten Spülgang erwärmte Luft zum Trocknen über das Geschirr geleitet und der Wasserdampf aus dem Spülbehälter ausgeleitet wird, derart, daß dem Wasser im letzten Spülgang ein Klarspülmittel zugesetzt wird, daß das Wasser anschließend nur auf eine Temperatur von ca. 45°C aufgeheizt wird, bei der ein Aufschäumen des Klarspülmittels gerade sicher vermieden ist und daß danach die erwärmte Luft durch den Spülbehälter geführt wird. Nach dieser Verfahrensweise wird die für das Verteilen des Klarspülmittels notwendige Wassermenge, im Gegensatz zu den eingangs genannten, üblicherweise bei den auf dem Markt befindlichen Geschirrspülmaschinen angewandten Spülverfahren, nicht auf ca. 70°C, sondern nur auf eine Temperatur von ca. 45°C aufgeheizt. Nach dem Übersprühen der Geschirrteile mit dem auf 45°C erwärmten Klarspülmittel-Wasser folgt ein Abpumpvorgang, zu dessen Beginn bereits das Einführen einer erwärmten Luft erfolgen soll. Ohne daß die DE-OS 32 45 145 darüber Aufschluß gibt, wo das Aufheizen der beim Abpumpen des Klarspülmittel-Wassers in den Spülbehälter einzuführenden erwärmten Luft, welche dem Aufstellraum der Geschirrspülmaschine entnommen wird, erfolgt, ist hervorgehoben, daß bei dieser Verfahrensweise für das Aufheizen der Luft aus dem Aufstellraum bis zum Trockenblasen der Geschirrteile eine geringere Wärmemenge erforderlich ist, als sie für eine Aufheizung des Wassers im Klarspülgang auf eine Temperatur von bis zu 70° erforderlich ist, wenn ein statischer Trokkenvorgang des Geschirrs - ohne erzwungende Luftumwälzung und ohne erwärmte Luft - durchgeführt wird. Der erwärmte, zum Trocknen dienende Luftstrom soll zuerst auf die zu trocknenden Geschirrteile treffen und erst danach die Wasseroberfläche über dem Spülbehälterboden überstreichen, so daß die Trocknungsluft bereits beim Überstreichen des Geschirrs mit Feuchtigkeit gesättigt wird. Zur Durchführung dieses Verfahrens sind offenbar eine Zusatzheizung für die Trockenluft sowie ein Gebläse unabdingbar erforderlich.

Der Erfindung liegt die Aufgabe zugrunde, diesen zusätzlichen Aufwand bei einer Haushalt-Geschirrspülmaschine zu vermeiden und ein Verfahren anzugehen, wonach eine Haushalt-Geschirrspülmaschine mit wenig Aufwand energiesparend betrieben werden kann, ohne daß das Spül- und Trocknungsergebnis negativ beeinflußt wird.

Diese Aufgabe wird erfindungsgemäß bei einem Verfahren der eingangs genannten Art dadurch gelöst, daß die mit einem Klarspülmittel versetzte Klarspülwassermenge auf eine Temperatur von etwa 50°C aufgeheizt und dabei zur Beaufschlagung des Geschirrs über die Spritzeinrichtungen umgewälzt wird, daß nach Erreichen der Klarspülwassertemperatur die Klarspülwassermenge aus dem Spülbehälter abgepumpt wird und daß danach eine zum Aufheizen der Flüssigkeitsmenge in dem Teilprogramm Klarspülen vorgesehene Heizung taktweise bis zum Erreichen einer Trocknungstemperatur von etwa 60°C betrieben wird.

Während bei den bekannten Haushalt-Geschirrspülmaschinen nach dem Programmabschnitt Klarspülen, wenn über die umgewälzte Klarspülwassermenge der zum Trocknen des Geschirrs erforderliche Wärmeübergang stattgefunden hat, die heiße Klarspülwassermenge mit einer Temperatur von etwa 70°C vom Spülbehälter in die Abwasserleitung fließt, wird nach der Erfindung die Umwelt bzw. das Ablaufkanalsystem lediglich mit einer ca. 50°C warmen Spülflotte belastet. Durch das Aufheizen auf die niedrigere Klarspülwasser-Temperatur ergibt sich eine Energie- und Zeitersparnis, wobei die eingesparte Heizzeit nach dem Abpumpen des Klarspülwassers beim taktenden Betrieb der Wasserheizung zusätzlich für das Trocknen zur Verfügung steht. Damit ist ohne Zusatzheizung und ohne Gebläse bei niedrigen Maschinenkosten eine verbesserte, effektive Geschirrtrocknung möglich, wobei die Endtemperatur beim Trocknen auf ca. 60°C gesenkt werden kann.

Die vorbeschriebene Aufgabe wird nach einer vorteilhaften Verfahrensweise bei einem Verfahren der eingangs genannten Art dadurch gelöst, daß die Klarspülwassermenge während des Aufheizens auf etwa 50°C umgewälzt wird, daß die Zugabe des Klarspülmittels bei Erreichen der Klarspülflüssigkeitstemperatur erfolgt, daß nach der Klarspülmittelzugabe die Klarspülflüssigkeit weitere ca. zwei Minuten umgewälzt und dann abgepumpt wird und daß danach eine zum Aufheizen der Flüssigkeitsmenge in dem Teilprogramm Klarspülen vorgesehene Heizung bis zum Erreichen einer Trocknungsendtemperatur von etwa 60°C intermittierend betrieben wird.

Es ist ferner möglich, daß im Trocknen während des taktweisen Betriebes der Heizung zum Umwälzen der Trocknungsluft die Umwälzpumpe eingeschaltet wird.

In der Zeichnung ist in einem Schaubild mit über der Zeit aufgetragenem Temperaturverlauf ein das Reinigen, Zwischenspülen, Klarspülen und Trocknen umfassender Programmabschnitt dargestellt.

Der gezeichnete Temperaturverlauf beginnt im Teilprogramm Reinigen mit einem ansteigenden Temperaturabschnitt 1 bis zum Erreichen einer Reinigungstemperatur von ca. 65°. Während der Zeit für diesen Temperaturabschnitt ist die in Bodennähe des Spülbehälters der Haushalt-Geschirrspülmaschine angeordnete, z.B. aus einem schlaufenförmig verlegten Rohrheizstab bestehende elektrische Heizung eingeschaltet und die mit Reinigungsmittel versetzte Reinigungsflüssigkeit wird durch die laufende Umwälzpumpe über die Spritzeinrichtungen umgewälzt. Zum Zeitpunkt der Reinigungstemperatur von 65°C spricht ein Thermostat an und schaltet die Heizung ab, während die Umwälzpumpe noch einen Zeitabschnitt 2 weiterläuft und dann vor oder während des Abpumpens oder zusammen mit der Entleerungspumpe abgeschaltet wird. Es schließen sich beispielsweise ein erstes und ein zweites Zwischenspülen 3, 4 an.

Bei einem Ausführungsbeispiel des Verfahrens gemäß Patentanspruch 1 folgen anschließend für das Teilprogramm Klarspülen 5 ein Wasserzulauf, das Einschalten der Heizung, das Einschalten der Umwälzpumpe sowie die Zudosierung eines Klarspülmittels. Dabei wird die Heizung während eines Aufheizschrittes 6 bis zum Erreichen einer Klarspülflüssigkeitstemperatur von ca. 50°C kontinuierlich betrieben. Im Ausführungsbeispiel wird bei etwa gleichbleibender Temperatur, zur Verteilung der mit dem Klarspülmittel versetzten Spülflüssigkeit auf das Geschirr, einen Zeitabschnitt 7 von ca. zwei Minuten die Umwälzpumpe weiter betrieben. Danach wird die Klarspülflotte abgepumpt. Im Teilprogramm Trocknen 8 wird die auch als Strahlungsheizung wirksame Wasserheizung intermittierend bis zum Erreichen einer Trocknungsendtemperatur von ca. 60°C betrieben. Der zugehörige Temperaturverlauf ist mit 9 bezeichnet.

Bei einem Ausführungsbeispiel des Patentanspruches 2 folgen anschließend für das Teilprogramm Klarspülen 5 ein Wasserzulauf, das Einschalten derHeizung, das Einschalten der Umwälzpumpe. Dabei wird die Heizung während eines Aufheizschrittes 6 bis zum Erreichen einer Klarspülflüssigkeitstemperatur von ca. 50°C kontinuierlich betrieben. Bei Erreichen der Klarspülflüssigkeitstemperatur erfolgt die Zugabe des Klarspülmittels. Im Ausführuhrungsbeispiel wird bei etwa gleichbleibender Temperatur, zur Verteilung der mit dem Klarspülmittel versetzten Spülflüssigkeit auf das Geschirr, einen Zeitabschnitt 7 von ca. zwei Minuten die Umwälzpumpe weiter betrieben. Danach wird die Klarspülflotte abgepumpt. Im Teilprogramm Trocknen 8 wird die auch als Strahlungsheizung wirksame Wasserheizung intermittierend bis zum Erreichen einer Trocknungs-Endtemperatur von ca. 60°C betrieben. Der zugehörige Temperaturverlauf ist mit 9 bezeichnet.

## Patentansprüche

1. Verfahren zum Betrieb einer Haushalt-Geschirrspülmaschine, die mit aus den Teilprogrammen Reinigen, Zwischenspülen, Klarspülen und Trocknen wählbaren Programmen betätigbar ist, wobei in den Teilprogrammen Reinigen, Zwischenspülen und Klarspülen die im Sumpf des Spülbehälters vorhandenen Flüssigkeitsmengen mittels einer Umwälzpumpe Spritzeinrichtungen zugeführt und unter Beaufschlagung des Geschirrs umgewälzt werden, wobei in den Teilprogrammen Reinigen und Klarspülen die Flüssigkeitsmengen aufgeheizt und mit Zusatzmitteln versetzt werden, **dadurch gekennzeichnet,** daß die mit einem Klarspülmittel versetzte Klarspülwassermenge auf eine Temperatur von etwa 50°C aufgeheizt und dabei zur Beaufschlagung des Geschirrs über die Spritzeinrichtungen umgewälzt wird, daß nach Erreichen der Klarspülwassertemperatur die Klarspülwassermenge aus dem Spülbehälter abgepumpt wird und daß danach eine zum Aufheizen der Flüssigkeitsmenge in dem Teilprogramm Klarspülen vorgesehenen Heizung taktweise bis zum Erreichen einer Trocknungstemperatur von etwa 60°C betrieben wird.

2. Verfahren zum Betrieb einer Haushalt-Geschirrspülmaschine, die mit aus den Teilprogrammen Reinigen, Zwischenspülen, Klarspülen und Trocknen wählbaren Programmen betätigbar ist, wobei in den Teilprogrammen Reinigen, Zwischenspülen und Klarspülen die im Sumpf des Spülbehälters vorhandenen Flüssigkeitsmengen mittels einer Umwälzpumpe Spritzeinrichtungen zugeführt und unter Beaufschlagung des Geschirrs umgewälzt werden, wobei in den Teilprogrammen Reinigen und Klarspülen die Flüssigkeitsmengen aufgeheizt und mit Zusatzmitteln versetzt werden, dadurch gekennzeichnet, daß die Klarspülwassermenge während es Aufheizens auf etwa 50°C umgewälzt wird, daß die Zugabe des Klarspülmittels bei Erreichen der Klarspülflüssigkeitstemperatur erfolgt, daß nach der Klarspülmittelzugabe die Klarspülflüssigkeit weitere ca. zwei Minuten umgewälzt und dann abgepumpt wird und daß danach eine zum Aufheizen der Flüssigkeitsmenge in dem Teilprogramm Klarspülen vorgesehene Heizung bis zum Erreichen einer Trocknungsendtemperatur von etwa 60°C intermittierend betrieben wird.

3. Verfahren nach Anspruch 1 oder 2, dadurch gekennzeichnet, daß im Trocknen während des taktweisen Betriebes der Heizung zum Umwälzen der Trocknungsluft die Umwälzpumpe eingeschaltet wird.

## Claims

1. Method for the operation of a domestic dishwashing machine which is actuable by programs selectable from the partial programs of cleaning, intermediate rinsing, clear rinsing and drying, wherein the quantities of liquid present in the sump of the rinsing container are fed to spray equipments and circulated while acting on the crockery by means of a circulating pump in the partial programs of preliminary rinsing, cleaning, intermediate rinsing and clear rinsing, while the quantities of liquid are heated and interspersed by additives in the partial programs of cleaning and clear rinsing, characterised thereby, that the quantity of clear rinsing water interspersed with a clear rinsing agent is heated to a temperature of about 50°C and in that case circulated for action on the crockery by way of the spray equipments, that the quantity of clear rinsing water is pumped out of the rinsing container after reaching the clear rinsing water temperature and that a heater, which is provided for heating the quantity of liquid in the partial program of a clear rinsing, is thereafter operated in pulsed manner until reaching a drying temperature of about 60°C.

2. Method for the operation of a domestic dishwashing machine which is actuable by programs selectable from the partial programs of cleaning, intermediate rinsing, clear rinsing and drying, wherein the quantities of liquid present in the sump of the rinsing container are fed to spray equipments and circulated while acting on the crockery by means of a circulating pump in the partial programs of preliminary rinsing, cleaning, intermediate rinsing and clear rinsing, while the quantities of liquid are heated and interspersed by additives in the partial programs of cleaning and clear rinsing, characterised thereby, that the quantity of clear rinsing water is circulated during the heating to about 50°C, that the addition of the clear rinsing agent takes place on reaching the clear rinsing water temperature, that the clear rinsing liquid is circulated for about a further two minutes after the addition of the clear rinsing agent and that a heater, which is provided for heating the quantity of liquid in the partial program of clear rinsing, is thereafter operated intermittently until reaching a drying temperature of about 60°C.

3. Method according to claim 1 or 2, characterised thereby, that the circulating pump is switched on in the drying for the circulation of the drying air during the pulsed operation of the heater.

## Revendications

1. Procédé d'exploitation d'une machine à laver la vaisselle ménagère commandé par des programmes pouvant être sélectionnés à partir des sous-programmes lavage, rinçage intermédiaire, rinçage final et séchage, les quantités de liquide présentes dans le fond de la cuve de lavage étant amenées au dispositif d'aspersion et étant mises en circulation par une pompe de circulation pour le mouillage de la vaisselle au cours des sous-programmes lavage, rinçage intermédiaire et rinçage final, les quantités de liquide étant réchauffées et additionnées de produits additionnels au cours des sous-programmes lavage et rinçage final, caractérisé en ce que la quantité d'eau de rinçage final additionnée d'un produit de rinçage est réchauffée à une température d'environ 50°C et est mise en circulation par l'intermédiaire du dispositif d'aspersion pour le mouillage de la vaisselle, en ce que la quantité d'eau de rinçage final est évacuée par pompage de la cuve de lavage après obtention de la température d'eau de rinçage final et en ce qu'ensuite un chauffage prévu pour le chauffage de la quantité d'eau au cours du sous-programme rinçage final fonctionne par intermittence jusqu'à obtention d'une température de séchage d'environ 60°C.

2. Procédé d'exploitation d'une machine à laver la vaisselle ménagère commandée par des programmes pouvant être sélectionnés à partir des sous-programmes lavage, rinçage intermédiaire, rinçage final et séchage, les quantités de liquide présentes dans le fond de la cuve de lavage étant amenées au dispositif d'aspersion et étant mises en circulation par une pompe de circulation pour le mouillage de la vaisselle au cours des sous-programmes lavage, rinçage intermédiaire et rinçage final, les quantités de liquide étant réchauffées et additionnées de produit additionnel au cours des sous-programmes lavage et rinçage final, caractérisé en ce que la quantité d'eau de rinçage final est mise en circulation pendant le réchauffage jusqu'à une température d'environ 50°C, en ce que le produit de rinçage est ajouté lorsque la température du liquide de rinçage final est atteinte, en ce que le liquide de rinçage final est mis en circulation environ 2 minutes supplémentaires après l'addition du produit de rinçage puis est évacué par pompage et en ce qu'une résistance prévue pour le chauffage de la quantité de liquide au cours du sous-programme rinçage final est mise en service de manière intermittente jusqu'à obtention d'une température finale de séchage d'environ 60°C.

3. Procédé selon la revendication 1 ou 2, caractérisé en ce que la pompe de circulation est mise en service au cours de la phase de séchage, pendant le fonctionnement intermittent du chauffage, afin d'assurer la circulation de l'air de séchage.
